# EUROPÄISCHE PATENTSCHRIFT

(11) **EP 0 622 042 B1**
(45) Veröffentlichungstag und Bekanntmachung des Hinweises auf die Patenterteilung: **07.02.1996**
(21) Anmeldenummer: 92122107.3
(22) Anmeldetag: 29.12.1992
(51) Int. Cl.: A47K 3/12, A61G 7/10, A47C 1/024

(54) **Rückenstütze für in Badewannen einsetzbare Liftgeräte**
Backrest for a bathtub lift assembly
Dossier pour un dispositif de levage dans une baignoire

(43) Veröffentlichungstag der Anmeldung: 02.11.1994
(73) Patentinhaber: Schmidt & Lenhardt GmbH & Co. oHG, D-88316 Isny (DE)
(72) Erfinder: Schmidt, Peter, W-7989 Eisenharz (DE)
(74) Vertreter: Hübner, Hans-Joachim, Dipl.-Ing.

(56) Entgegenhaltungen:
- WO-A-82/03002
- WO-A-91/11133
- FR-A- 2 136 526
- GB-A- 2 097 250
- US-A- 4 782 542

## Beschreibung

Die Erfindung betrifft eine Rückenstütze für in Badewannen einsetzbare Liftgeräte, mit einer, an einer Hubplatte des Liftgerätes schwenkbaren Platte als Rückenlehne, sowie einer, eine Neigungsverstellung der Platte bewirkenden Einstellvorrichtung, die ein plattenrückseitig angeordnetes, mit Druckwasser füllbares, endseitig geschlossenes Schlauchstück aus flexiblem, im wesentlichen nicht dehnbarem Material aufweist, das an ein Mehrwege-Handsteuerventil angeschlossen ist.

Eine derartige Rückenstütze ist aus der WO-A-82 03 002 bekannt. Bei dieser bekannten Rückenstütze ist das Schlauchstück unmittelbar an der Rückseite der Platte angeordnet und liegt vollkommen frei. Das Schlauchstück soll sich im Betrieb an der Badewanne abstützen. Wird aber die Rückenlehne vom Oberkörper einer Person belastet, so kann es passieren, daß bei Druckbeaufschlagung des Schlauchstückes nicht die Platte in Richtung der Steilstellung verschwenkt wird, sondern das ganze Liftgerät in der Wanne verschoben wird. Weiterhin wird zwischen der geneigten Platte und der Badewanne ein zwickelförmiger Spalt gebildet , sodaß die Platte im Bereich des Schlauchstückes einen Abstand von der Badewanne aufweist. Der Durchmesser des Schlauchstückes muß nun sehr groß sein, weil beim Füllen des Schlauches erst einmal dieser Abstand überwunden wird, bevor überhaupt eine Neigungsverstellung erfolgen kann. Der sehr große Durchmesser des Schlauchstückes verteuert das bekannte Liftgerät, stellt weiterhin eine Behinderung in der Handhabung dar und verzögert die Ansprechzeit erheblich, da erst etliche Liter Wasser in das Schlauchstück einströmen müssen, bevor ein wirksames Verschwenken der Platte eintritt.

Die FR-A-21 36 526 zeigt eine Liege mit einem Bodengestell, auf dem zwei druckmittelbetätigbare Schlauchstücke angeordnet sind, um Rahmenteile der Liege zu verschwenken. Dabei weisen diese Rahmenteile jeweils einen rohrförmigen Stützbügel auf, der auf das Schlauchstück drückt. Da das Schlauchstück sich unmittelbar unter dem Schwenklager der verstellbaren Teile der Liege befindet, ergeben sich ungünstige Kraftübertragungsverhältnisse und da weiterhin die mit dem Schlauchstück in Kontakt tretende Auflagefläche des Stützbügels sehr klein ist, denn der Durchmesser des Bügels hat nur einen Bruchteil des Durchmessers des Schlauchstückes, kann nur eine sehr begrenzte Hubkraft erzielt werden. Der Stützbügel flacht in der Steilstellung der Platte das Schlauchstück in der Kontaktzone nicht nur ab, sondern verformt die Schlauchwand konkav, wodurch der Schlauch lokal hoch belastet wird.

Aufgabe der Erfindung ist es, eine Rückenstütze der eingangs genannten Art so auszubilden, daß eine Abstützung des Schlauchstückes an der Badewanne entbehrlich wird und das Schlauchstück verschiebesicher so positioniert wird, daß bei minimaler Größe des Schlauchstückes eine ausreichende Neigungsverstellung der Platte mit hohem Plattenschwenkmoment erreicht wird.

Zur Lösung dieser Aufgabe ist erfindungsgemäß vorgesehen, daß die Platte an einem, auf der Hubplatte des Liftgerätes aufsetzbaren Fuß gelagert ist, daß zwischen der Platte und dem Fuß eine, wenigstens zum größten Teil geschlossene Kammer ausgebildet ist, in der das Schlauchstück im Abstand von der Platte lagesicher positioniert ist und sich bodenseitig auf dem Fuß abstützt, und daß die Platte rückseitig eine, sich parallel zur Plattenschwenkachse im Abstand von dieser wenigstens über den größten Teil der Länge des Schlauchstückes erstreckende Stützwand aufweist, die bodenseitig wenigstens im Mittelbereich eine, dem Durchmesser des druckwassergefüllten Schlauchstückes angepaßte konkave Wölbung mit breiter Auflagefläche auf dem Schlauchstück aufweist.

Um ein Schlauchstück mit begrenztem Durchmesser einsetzen zu können, muß dieses der Schwenkachse benachbart angeordnet werden. Wegen des notwendigerweise kurzen Hebelarmes der Stützwand liegt diese breitflächig auf dem Schlauchstück auf, sodaß beim Füllen des Schlauchstückes eine hohe Hubkraft erzielt wird. Dank der konkaven Wölbung an der Bodenseite der Stützwand wird auch eine breite Auflagefläche bei gefülltem Schlauchstück erzielt.

Ein weiterer Vorteil der Erfindung besteht darin, daß der Fuß nur wenig über die, die Rückenlehne bildende Platte nach hinten vorzustehen braucht, wobei erreicht wird, daß in der Steilstellung der Platte, in der diese mit der Vertikalen einen Winkel von etwa 15° bildet, das Lot vom Oberrand der Platte etwa das hintere Fußende tangiert.

Eine vorteilhafte Weiterbildung der Erfindung besteht darin, daß die Tangentialebene der Auflagefläche der Stützwand wenigstens angenähert die Achse des Schwenklagers der Platte schneidet, wodurch die Stützwand bezüglich der Schwenklagerachse im wesentlichen radial gerichtet ist. In der Steilstellung der Rückenlehnenplatte bildet die Stützwand mit der Horizontalen einen Winkel von etwa 30° bis etwa 40° und in der Flachneigungsstellung erstreckt sich diese Stützwand etwa horizontal, d.h. parallel zum Boden des Fußes.

Anhand der Zeichnung, die ein Ausführungsbeispiel darstellt, wird die Erfindung näher beschrieben.

Es zeigt:
- FIG. 1: Eine Seitenansicht der neuen Rückenstütze in Steilstellung,
- FIG. 2: eine Seitenansicht der Rückenstütze in größerem Maßstab, jedoch in Flachneigungsstellung,
- FIG. 3: eine Seitenansicht des Fußes der Rückenstütze mit eingelegtem Schlauchstück und
- FIG. 4: eine rückseitige Ansicht des Fußes mit eingelegtem Schlauchstück unter Weglassung der Fuß-Rückwand.

Die Rückenstütze 10 besteht aus einem Fuß 12 und einer, die Rückenlehne bildenden Platte 14, sowie einem endseitig geschlossenen Schlauchstück 16. Die Platte 14 hat rückseitig von unten nach oben verlaufende parallele Versteifungswände 18, an die sich im unteren Bereich zwei Seitenwände 20 anschließen, die durch eine Rückwand 22 (vgl. FIG. 2) miteinander verbunden sind und einen nach unten offenen Kasten bilden.

Der Fuß 12 besteht aus einer Bodenplatte 24, zwei Seitenwänden 26 und einer Rückwand 28. Die Seitenwände 26 bilden zusammen mit dem Boden 24 und der Rückwand 28 ein Gehäuse, in dem das Schlauchstück 16 aufgenommen ist. Zur Lagesicherung des Schlauchstückes 16 sind gemäß FIG. 3 noch eine hochstehende Vorderwand 30 und eine hintere Zwischenwand 32 vorgesehen. Die beiden Wände 30 und 32 positionieren das Schlauchstück 16. Zwischen den beiden Seitenwänden 26 erstreckt sich im vorderen Bereich des Fußes 12 in gewissem Abstand oberhalb der Fußunterseite eine Schwenkachse 34, die aus den beiden Seitenwänden 26 nach außen herausragt und in entsprechende Bohrungen in den Rippen 18 der Platte 14 und/oder weiteren Bohrungen in den Seitenwänden 20 der Platte 14 eingreifen. Auf diese Weise wird die Platte 14 am Fuß 12 schwenkbar gelagert.

Sowohl in der Steilstellung (FIG. 1) der Platte 14 und erst recht in der Flachneigungsstellung gemäß FIG. 2 überlappt der unten offene Kasten - gebildet durch die Rückwand 22 und die Seitenwände 20 mit der Platte selbst - das nach oben offene Gehäuse des Fußes 12, das durch die Seitenwände 26 und die Rückwand 28 gebildet wird. Die im Fuß 12 ausgebildete Kammer für das Schlauchstück 16 ist also in allen Betriebsstellungen der Rückenstütze 10 geschlossen. Der Boden 24 des Fußes 12 hat eine ebene Unterfläche, die zur Auflage auf einer Hubplatte eines Liftgerätes bestimmt ist. Der Boden 24 hat weiterhin zwei seitliche Randverstärkungen, in denen parallele Kanäle 36 ausgebildet sind, in welchen Metallstäbe 38 eingesetzt sind, die mit ihren Vorderenden aus dem Fuß 12 herausragen und an den herausragenden Enden abgekröpft sind, wie in den Figuren 1, 2 und 3 gezeigt ist. Diese Mehrfachabkröpfung erlaubt es, die Rückenstütze 10 auf einfache Weise an der Hubplatte des Liftgerätes zu verankern, indem nämlich die abgekröpften Enden der Stäbe 38 von oben her in entsprechende Löcher der Hubplatte eingefahren werden. Das kurze geradlinige Vorderende jedes Stabes 38 untergreift dann die Hubplatte des Liftgerätes, wenn der Fuß 12 der Rückenstütze auf dieser Hubplatte aufliegt.

Das Schlauchstück 16 liegt quer zur Längsrichtung der Rückenstütze 10 und des Liftgerätes. Seine beiden Enden sind mittels Klemmstücken 40 druckdicht verbunden. Je zwei Klemmstücke 40 sind unter Einschluß des Schlauchstückrandes miteinander verzapft und/oder vernietet. Die Gesamtlänge des Schlauchstückes 16 mit den beidseitigen Klemmstückpaaren ist gleich der lichten Breite des Fußes 12, gemessen zwischen den beiden Seitenwänden 26. In der Mitte des in FIG. 4 linksseitig dargestellten Schlauchstückendes wird ein Röhrchen mit einem vergleichsweise geringen Querschnitt mit eingepresst, das mit einem Fitting 42 verbunden ist, welches zu einer Verbindungsleitung gehört, mittels deren das Schlauchstück 16 mit einem Handsteuer-Mehrwegeventil verbunden wird.

Zwischen den Seitenwänden 20 der die Rückenlehne bildenden Platte 14 ist eine Stutzwand 44 vorgesehen, deren bodenseitige Tangentialebene die Achse des Schwenklagers 34 schneidet. Diese Ebene bildet mit der Ebene der Platte 14 einen Winkel von etwa 45° und die Stützwand 44 befindet sich in ausreichendem Abstand von der Rückseitenfläche der Platte 14 und vom Schwenklager 34, sodaß diese Stützwand 44 mit dem Schlauchstück 16 wirksam zusammen arbeiten kann, um die Platte 14 auch bei starker Gegenkraft mit ausreichendem Hebelarm zu verschwenken. Wie die Figuren 1 und 3 veranschaulichen ist der Mittelbereich der Stützwand 44 bodenseitig konkav gewölbt. Diese konkave Wölbung46 erstreckt sich über die ganze, in Schwenkachsrichtung gemessene Länge der Stützwand 44. Diese Wölbung 46 ist dem Durchmesser des gefüllten Schlauchstückes 16 angepaßt, wodurch eine breitflächige Auflage geschaffen wird.

Im mit Druckwasser gefüllten Zustand nimmt das Schlauchstück 16 eine zylindrische Form ein und stützt sich dabei sowohl am Boden 24 als auch an der hinteren Zwischenwand 32 des Fußes 12 ab und drückt die Platte 14 mittels der Stützwand 44 in eine Steilstellung, in welcher die Platte 14 mit der Vertikalen einen Winkel von etwa 15° bildet. Läßt man das Druckwasser aus dem Schlauchstück 16 ab, so schwenkt die Platte 14 langsam nach hinten, wobei sich das Schlauchstück 16 zunehmend abflacht. Durch Loslassen des Handsteuerventilhebels kann die Platte 14 in jeder beliebigen Neigungsstellung festgelegt werden. Der volle Schwenkwinkel beträgt im Ausführungsbeispiel 30°. Die Platte 14 bildet dann mit der Vertikalen einen Winkel von 45°. Diese Stellung ist in FIG. 2 dargestellt. In dieser Flachneigungsstellung liegt die Stützwand 44 im wesentlichen horizontal. Das gleiche gilt für die Bodenränder der Seitenwände 20 der Platte 14 und eine Versteifungswand 50 des Halters 14 ruht auf dem oberen Rand der Rückwand 28 des Fußes 12. Das Schlauchstück 16 ist in dieser Stellung der Platte 14 entlastet, da die Platte 14 am Fuß 12 mechanisch abgestützt ist.

Eine Gaszugfeder 48 spannt die Platte 14 in Richtung dieser Flachneigungsstellung vor (vgl. FIG. 2), sodaß Platte 14 und Fuß 12 nicht relativ zueinander frei verschwenkbar sind, was beispielsweise auch beim Transport stören würde. Außerdem sichert diese Zugfeder 48 die Platte 14 auch in den durch die Druckwasserfüllung im Schlauchstück 16 vorgegebenen Zwischenstellungen.

## Patentansprüche

1. Rückenstütze für in Badewannen einsetzbare Liftgeräte mit einer, an einer Hubplatte des Liftgerätes schwenkbaren Platte (14) als Rückenlehne, sowie einer, eine Neigungsverstellung der Platte (14) bewirkenden Einstellvorrichtung, die ein plattenrückseitig angeordnetes, mit Druckwasser füllbares, endseitig geschlossenes Schlauchstück (16) aus flexiblem, im wesentlichen nicht dehnbaren Material aufweist, das an ein Mehrwege-Handsteuerventil angeschlossen ist, **dadurch gekennzeichnet, daß** die Platte (14) an einem, auf der Hubplatte des Liftgerätes aufsetzbaren Fuß (12) gelagert ist, daß zwischen der Platte (14) und dem Fuß (12) eine, wenigstens zum größten Teil geschlossene Kammer ausgebildet ist, in der das Schlauchstück (16) im Abstand von der Platte (14) lagesicher positioniert ist und sich bodenseitig auf dem Fuß (12) abstützt, und daß die Platte (14) rückseitig eine, sich parallel zur Plattenschwenkachse (34) im Abstand von dieser wenigstens über den größten Teil der Länge des Schlauchstückes (16) erstreckende Stützwand (44) aufweist, die bodenseitig wenigstens im Mittelbereich eine, dem Durchmesser des druckwassergefüllten Schlauchstückes (16) angepaßte konkave Wölbung (46) mit breiter Auflagefläche auf dem Schlauchstück (16) aufweist.

2. Rückenstütze nach Anspruch 1, **dadurch gekennzeichnet, daß** die Stützwand (44) mit zwei abwärts weisenden Seitenwänden (20) der Platte (14) verbunden ist.

3. Rückenstütze nach einem der Ansprüche 1 oder 2, **dadurch gekennzeichnet, daß** die Tangentialebene der Auflagefläche der Stützwand (44) wenigstens angenähert die Achse des Schwenklagers (34) der Platte (14) schneidet.

4. Rückenstütze nach einem der Ansprüche 1-3, **dadurch gekennzeichnet, daß** die Kammer im Bereich des Fußes von einer aufrechten Rückwand (28) und ebenfalls aufrechten Seitenwänden (26) begrenzt ist und daß an der Rückseite der Platte (14) ein unten offener Kasten vorgesehen ist, dessen abwärts weisende Seitenwände (20) und Rückwand (22) diejenigen des Fußes (12) wenigstens in der Flachneigungsstellung der Platte (14) überlappen.

5. Rückenstütze nach Anspruch 4, **dadurch gekennzeichnet, daß** der unten offene Kasten der Platte (14) die Seitenwände (26) und die Rückwand (28) des Fußes (12) außen übergreift.

6. Rückenstütze nach einem der Ansprüche 1-5, **dadurch gekennzeichnet, daß** die Auflagefläche der Stützwand (44) in der Flachneigungsstellung der Platte (14) im wesentlichen horizontal liegt.

7. Rückenstütze nach einem der Ansprüche 4-6, **dadurch gekennzeichnet, daß** die Platte (14) eine rückseitige Zwischenwand (50) aufweist, die eine im Abstand von der Platte (14) angeordnete Anschlagfläche besitzt, die sich in der Flachneigungsstellung der Platte (14) auf einer der aufrechten Wände (26, 28) des Fußes (12) abstützt.

## Claims

1. A backrest for a bathtub lift assembly with a plate (14), as the chair back, pivotable on a lifting plate of the lift assembly, and an adjusting device adjusting the inclination of the plate (14) and having a hose member (16) closed at the ends, fillable with pressurised water, arranged on the back of the plate, made of substantially non-expandable material and connected to a multiway manual control valve, **characterized in that** the plate (14) is mounted on a foot (12) attachable to the lifting plate of the lifting assembly, that a chamber, at least most of which is closed, is formed between the plate (14) and the foot (12), and the hose member (16) is positioned so as to be mounted securely in the chamber at a distance from the plate (14) and its bottom is supported on the foot (12), and that the back of the plate (14) has a supporting wall (44) extending parallel to the plate pivotal axle (34) at a distance therefrom at least over the largest part of the length of the hose member (16) and with its bottom, at least in the central region, having a concave arch (46) having a wide surface resting on the hose member (16) and being adapted to the diameter of the hose member (16) filled with pressurised water at the bottom at least in the central area.

2. A backrest according to Claim 1, **characterised in that** the supporting wall (44) is connected to two downwardly pointing side walls (20) of the plate (14).

3. A backrest according to one of the Claims 1 or 2, **characterised in that** the tangential plane of the resting surface of the supporting wall (44) intersects at least approximately the axle of the pivoting bearing (34) of the plate (14).

4. A backrest according to any one of Claims 1 to 3, **characterized in that** the chamber in the region of the foot is bounded by an upright back wall (28) and also upright side walls (26), and that a box opening downwards is provided on the rear side of the plate (14) and its side walls (20) and back wall (22) point downwards and overlap those of the foot (12) at least in the gradual sloping position of the plate (14).

5. A backrest according to Claim 4, **characterized in that** the box of the plate (14) opening downwards covers the outside of the side walls (26) and the back wall (28) of the foot (12).

6. A backrest according to any one of Claims 1-5, **characterised in that** the resting surface of the supporting wall (44) is substantially horizontal in the gradual sloping position of the plate (14).

7. A backrest according to any one of Claims 4-6, **characterized in that** the back of the plate (14) has a partition wall (50) having a stop surface arranged at a distance from the plate (14) and supported in the gradual sloping position of the plate (14) on one of the upright walls (26, 28) of the foot (12).

## Revendications

1. Dossier pour appareil de levage pouvant être placé dans une baignoire, avec une plaque (14), servant d'appui-dos, pivotable sur une plaque de levage de l'appareil de levage, ainsi qu'un dispositif de réglage, provoquant un changement d'inclinaison de la plaque (14), qui présente un flexible (16) en un matériau souple sensiblement non-extensible, obturé à l'extrémité, pouvant être rempli d'eau sous pression, disposé du côté du dos de la plaque et qui est raccordé à une soupape de commande manuelle à voies multiples, caractérisé en ce que la plaque (14) est montée sur un socle (12) pouvant être placé sur la plaque de levage de l'appareil de levage, qu'entre la plaque (14) et le socle (12) est réalisée une chambre, fermée au moins en majeure partie, dans laquelle le flexible (16) est positionné en position fixe à une distance de la plaque (14) et s'appuie, du côté inférieur, sur le socle (12), et que la plaque (14) présente, du côté arrière, une paroi de support (44) s'étendant parallèlement à l'axe de pivotement (34) de la plaque, à une distance de celui-ci, sur au moins la majeure partie de la longueur du flexible (16), et présentant, du côté inférieur, au moins dans la partie centrale, un bombement concave (46), adapté au diamètre du flexible (16) rempli d'eau sous pression, avec une large surface d'appui sur le flexible (16).

2. Dossier suivant la revendication 1, caractérisé en ce que la paroi de support (44) est assemblée à deux parois latérales (20), orientées vers le bas, de la plaque (14).

3. Dossier suivant l'une des revendications 1 ou 2, caractérisé en ce que le plan tangentiel de la face d'appui de la paroi de support (44) coupe, au moins approximativement, l'axe du palier de pivotement (34) de la plaque (14).

4. Dossier suivant l'une des revendications 1 à 3, caractérisé en ce que la chambre est délimitée, à l'endroit du socle, par une paroi arrière (28) verticale et des parois latérales (26), également verticales, et qu'il est prévu, du côté arrière de la plaque (14), un caisson, ouvert dans le bas, dont les parois latérales (20) et la paroi arrière (22) orientées vers le bas recouvrent celles du socle (12), au moins dans la position d'inclinaison plane de la plaque (14).

5. Dossier suivant la revendication 4, caractérisé en ce que le caisson, ouvert dans le bas, de la plaque (14) vient en prise à l'extérieur, par le haut, avec les parois latérales (26) et la paroi arrière (28) du socle (12).

6. Dossier suivant l'une des revendications 1 à 5, caractérisé en ce que la face d'appui de la paroi de support (44) se situe, dans la position d'inclinaison plane de la plaque (14), sensiblement horizontale.

7. Dossier suivant l'une des revendications 4 à 6, caractérisé en ce que la plaque (14) présente une paroi intermédiaire (50) du côté arrière qui possède une face de butée disposée à une distance de la plaque (14) et qui s'appuie, dans la position d'inclinaison plane de la plaque (14), sur l'une des parois verticales (26, 28) du socle (12).
